# FASCICULE DE BREVET EUROPEEN

(11) **EP 0 198 743 B1**
(45) Date de publication et mention de la délivrance du brevet: **31.05.1989**
(21) Numéro de dépôt: 86400597.0
(22) Date de dépôt: 21.03.1986
(51) Int. Cl.: C25B 3/04

(54) **Procédé d'électrosynthése de cétones**
Verfahren zur Elektrosynthese von Ketonen
Process for the electrosynthesis of ketones

(30) Priorité: 29.03.1985 FR 8504742
(43) Date de publication de la demande: 22.10.1986
(73) Titulaire: SOCIETE NATIONALE DES POUDRES ET EXPLOSIFS, F-75181 Paris Cédex 04 (FR)
(72) Inventeur: Moingeon, Marie-Odile, F-91100 Villabe (FR); Chaussard, Jacques, F-75015 Paris (FR)

(56) Documents cités:
- US-A- 4 101 394
- PATENTS ABSTRACTS OF JAPAN, vol. 2, no. 43 (C-77)[4920], 23rd March 1978; & JP - A - 52 151 122 (UBE KOSAN K.K.) 15-12-1977

## Description

L'invention concerne un procédé d'électrosynthèse de cétones par réduction électrochimique d'halogénures organiques en présence de dérivés d'acides organiques, procédé mis en oeuvre dans une cellule d'électrolyse en milieu solvant organique contenant un électrolyte indifférent.

Les cétones sont des composés couramment utilisés dans pratiquement tous les domaines de l'industrie chimique, notamment comme solvants ou intermédiaires de synthèse.

SHONO, dans Chemistry Letters, 1977, pages 1021 1024, décrit l'électrosynthèse de cétones benzyliques par réduction électrochimique de chlorures benzyliques en présence de chlorures d'acides carboxyliques en milieu acétonitrile ou N,N-diméthylformamide (DMF). La cellule comprend nécessairement deux compartiments séparés par un diaphragme en céramique et l'anode est en carbone.

La concentration en électrolyte indifférent est élevée (voisine de 1 M) et ce de façon inhérente au procédé.

Dans l'acétonitrile, les rendements en cétones benzyliques isolées varient, selon les produits, entre 29 et 73 %. L'utilisation de DMF au lieu d'acétonitrile entraîne dans tous les cas une chute considérable de ce rendement.

Les rendements faradiques sont toujours très faibles, compte tenu du fait qu'on fait passer une quantité de courant correspondant à 4 Faraday par mole de chlorure benzylique.

La présente invention a notamment pour objectif de simplifier un tel procédé et d'améliorer les rendements réactionnels.

La demanderesse a maintenant découvert que de façon inattendue un tel objectif est atteint lorsque, de façon conjuguée, on utilise un anhydride d'acide organique comme dérivé d'acide organique et une anode consommable en un métal choisi dans le groupe constitué par le magnésium, le zinc, l'aluminium et leurs alliages.

Le procédé selon l'invention d'électrosynthèse de cétones par réduction électrochimique d'halogénures organiques en présence de dérivés d'acides organiques dans une cellule d'électrolyse munie d'électrodes en milieu solvant organique contenant un électrolyte indifférent est caractérisé en ce qu'on utilise une anode consommable en un métal choisi dans le groupe constitué par le magnésium, l'aluminium, le zinc et leurs alliages et en ce que les dérivés d'acides organiques sont des anhydrides d'acides organiques.

Comparativement au procédé précité constituant l'état de la technique le plus proche:
^{*} on obtient ainsi, pour un solvant donné, des rendements massiques et faradiques plus élevés alors que le procédé est applicable à l'électrosynthèse de nombreuses cétones et qu'il est très nettement plus simple de mise en oeuvre, dans la mesure où il peut être réalisé dans une cellule d'électrolyse à un seul compartiment, sans diaphragme ni fritté, ce qui est un avantage important, notamment au stade industriel.

De même, la possibilité de réaliser l'électrolyse à intensité constante plutôt qu'à potentiel contrôlé simplifie également cette mise en oeuvre.
^{*} La concentration en électrolyte indifférent peut être nettement inférieure.
* On ne constate pas de dégradation du solvant à l'anode comme lorsqu'on utilise une anode inerte.

Ces avantages sont particulièrement intéressants.

Selon un mode particulier de réalisation de l'invention, les halogénures organiques répondent à la formule générale RₗX dans laquelle X représente un halogène choisi dans le groupe constitué par le chlore, le brome et l'iode et R₁ représente:
- une chaîne aliphatique ou cycloaliphatique, substituée ou non substituée, saturée ou non saturée.

De façon préférée, R₁ représente une chaîne aliphatique substituée par au moins un groupement aromatique comme par exemple dans le chlorure de benzyle, le bromure de benzyle, le 1-phényl 1-chloro éthane et le 1- phényl 1-chloro propane.

De façon générale R₁ peut être porteur de fonctions non électroréductibles ou plus difficilement réductibles que la liaison R₁-X, dans les conditions expérimentales de l'électrosynthèse. De telles fonctions non électroréductibles sont par exemple les fonctions cyano, éther, sulfure ou ester.

Selon un autre mode particulier de réalisation de l'invention, les anhydrides d'acides organiques répondent à la formule générale dans laquelle R₂ représente:
- une chaîne aliphatique ou cycloaliphatique, substituée ou non substituée, saturée ou non saturée,
- un groupement aryle, substitué ou non substitue,
- un hétérocycle aromatique, substitué ou non substitué, comme par exemple le cycle furanne, thiophène ou pyridine,
   et R₃ représente:
- une chaîne aliphatique ou cycloaliphatique, substituée ou non substituée, saturée ou non saturée,
- un groupement aryle substitué ou non substitué,
- un hétérocycle aromatique, substitué ou non substitué, comme par exemple le cycle furanne, thiophène ou pyridine,
- un groupement OR₄ dans lequel R₄ représente:
   ^{*} une chaîne aliphatique ou cycloaliphatique, substituée ou non' substituée, saturée ou non saturée,
   ^{*} un groupement aryle, substitué ou non substitue,
   ' un hétérocycle aromatique, substitué ou non substitué, comme par exemple le cycle furanne, thiophène ou pyridine,

   ou bien encore R₂ et R₃ forment au moins un cycle, substitué ou non substitué, comme c'est le cas par exemple pour l'anhydride phtalique ou l'anhydride succinique.

Lorsque R₃ représente un groupement OR₄, les anhydrides correspondants sont alors des anhydrides mixtes d'acides carboxyliques et d'acide carbonique. Dans tous les autres cas, ce sont des anhydrides d'acides carboxyliques.

On obtient des cétones répondant à la formule générale: lorsque les halogénures organiques répondent à la formule générale R₁X.

De façon générale, R₂ et R₃ peuvent être porteurs de fonctions non électroréductibles, ou plus difficilement réductibles que la liaison R₁-X, dans les conditions expérimentales de l'électrosynthèse, et aucune des fonctions portées par R₁ ou R₂ ne doit être plus électrophile que la fonction anhydride elle-même.

De façon préférée, R₂ et R₃ représentent une chaîne alkyle linéaire ou ramifiée.

De façon également préférée, R₂ et R₃ sont identiques.

De façon particulièrement préférée, R₂ et R₃ sont identiques et représentent une chaîne alkyle, linéaire ou ramifiée, comme c'est le cas par exemple pour l'anhydride acétique.

L'électrosynthèse peut être conduite en présence d'un catalyseur, complexe organométallique d'un métal de transition, tel le nickel ou le palladium. Ce complexe peut être bi ou polymétallique. De façon préférée, on utilise le complexe NiBr₂ (Bipyridine).

Lorsque l'halogénure est difficilement réductible ou lorsque l'anhydride est facilement réductible, il s'avère que l'usage d'un tel complexe améliore très nettement le rendement.

Selon le procédé objet de la présente invention, on utilise une anode en un métal choisi dans le groupe constitué par le magnésium, l'aluminium, le zinc et leurs alliages. On entend par "leurs alliages" tout alliage contenant au moins un des trois métaux précités à savoir le magnésium, l'aluminium et le zinc.

Cette anode peut avoir une forme quelconque et notamment toutes les formes classiques d'électrodes métalliques bien connues de l'homme de métier (fil tortillé, barreau plat, barreau cylindrique, lit renouvelable, ,billes, toile, grille, etc.).

De façon préférée, on utilise un barreau cylindrique de diamètre adapté aux dimensions de la cellule. Par exemple, pour une cellule dont le volume total est compris entre environ 50 cm³ et environ 500 cm³, le diamètre du barreau est de l'ordre de 1 cm.

Avant utilisation, il est préférable de nettoyer la surface de l'anode, chimiquement (par HCI dilué par exemple) ou mécaniquement (lime, toile Emeri par exemple) de façon à notamment retirer l'oxyde métallique souvent présent en surface du métal.

La cathode est un métal quelconque tel que l'acier inoxydable, le nickel, le platine, l'or, l'argent, ou du carbone. Elle est constituée, de façon préférée, par une grille ou une plaque cylindrique disposée concentriquement autour de l'anode.

Les électrodes sont alimentées en courant continu par l'intermédiaire d'une alimentation stabilisée.

Les solvants organiques utilisés dans le cadre de la présente invention sont tous les solvants peu protiques usuellement utilisés en électrochimie organique. On peut citer par exemple le DMF, l'acétonitrile, la tétraméthylurée (TMU), le tétrahydrofuranne (THF) et les mélanges tétrahydrofuranne- hexaméthylphosphorotriamide. De façon préférée, on utilise le DMF.

Les électrolytes indifférents utilisés peuvent être ceux habituellement utilisés en électrochimie organique. On peut citer par exemple les sels dont l'anion est un halogénure, un carboxylate, un alcoolate, un perchlorate ou un fluoroborate et le cation un ammonium quaternaire, le lithium, le sodium, le potassium, le magnésium, le zinc ou l'aluminium.

Parmi ces sels, on peut notamment citer les tétrafluoroborates de tétraalkyl ammonium (tétrafluoroborate de tétrabutylammonium par exemple) le perchlorate de tétrabutylammonium, les halogénures de tétraalkyl ammonium (le chlorure de tétrabutylammonium ou l'iodure de tétrabutylammonium par exemple) et le perchlorate de lithium.

De façon préférée, la concentration en électrolyte indifférent dans le solvant organique est comprise entre 0,01 M et 0,5 M.

De façon également préférée, la concentration en halogénures organiques dans le solvant organique est comprise entre 0,2 M et 2 M.

Le rapport des concentrations dans le solvant organique entre l'anhydride d'acide organique et l'halogénure organique peut être quelconque. On utilisera de préférence un excès d'anhydride et notamment un rapport de concentrations compris entre 1 et 20.

L'électrolyse est conduite:
1) dans une cellule d'électrolyse classique, bien connue de l'homme de métier, ne comportant qu'un seul compartiment,
2) à une température généralement comprise entre -20°C et +80°C, de préférence comprise entre -10'C et +40° C, avantageusement voisine de 0° C.
3) sous une densité de courant sur la cathode variant de préférence entre 0,1 et 10 A/dm². On opère en général et de façon préférée à intensité constante, mais on peut également opérer à tension constante, à potentiel contrôlé ou avec intensité et potentiel variables,
4) sous agitation de la solution, par exemple par l'intermédiaire d'un barreau aimanté, après avoir dégazé la solution par barbotage d'un gaz inerte, azote ou argon par exemple.

Après passage d'une quantité de courant correspondant à environ 2 Faraday (2 X 96500C) par mole d'halogénures organiques ou éventuellement jusqu'à transformation totale de ceux-ci, on arrête l'électrolyse. On dose alors d'une manière connue de l'homme de métier, sur une partie aliquote de la solution, par chromatographie en phase gazeuse (CPG), les principaux constituants du mélange à savoir l'halogénure organique n'ayant pas réagi, les produits recherchés ainsi que certains sous-produits de la réaction. Les produits recherchés sont alors extraits, isolés et purifiés de façon classique.

On peut par exemple évaporer sous vide le solvant de la réaction ainsi que les composés légers, puis hydrolyser le résidu restant par exemple à l'aide d'acide chlorhydrique dilué.

On extrait alors les cétones, par l'éther par exemple. Après évaporation du solvant d'extraction, on isole un produit brut, que l'on identifie par ses spectres IR et RMN et dont la pureté ou composition est déterminée par CPG. On purifie éventuellement le (ou les) produit, par exemple par distillation.

La cétone pure ainsi isolée (pureté vérifiée par CPG) est identifiée par ses spectres IR et RMN.

L'invention est illustrée par les exemples non limitatifs qui vont suivre. Pour réaliser ces exemples, on a utilisé une cellule d'électrolyse classique, de volume total environ 250 cm³, ne comportant qu'un seul compartiment et équipé de tubulures permettant l'arrivée et la sortie du gaz inerte, les prélèvements éventuels de solution en cours d'électrolyse, ainsi que les passages électriques.

L'anode est formée par un barreau cylindrique de 1 cm de diamètre. Elle est introduite dans la cellule par une tubulure centrale et se trouve ainsi située approximativement en position axiale par rapport à la cellule.

La cathode est constituée par un feutre métallique cylindrique disposé concentriquement autour de l'anode. La surface de travail de la cathode est de l'ordre de 1 dm². La cellule est plongée dans un bain thermostatique réglé à la température choisie.

Les conditions opératoires particulières (nature des électrodes, de l'électrolyte indifférent, du solvant utilisé, la température de réaction, etc) sont précisées par ailleurs pour chaque exemple.

Exemples 1 à 7 - Synthèse de benzylméthylcétone (phénylacétone) à partir de chlorure de benzyle et d'anhydride acétique.

Pour ces exemples, l'anode est en magnésium ou en aluminium;la cathode en nickel, le solvant le DMF (110 g) et l'électrolyte indifférent le fluoroborate de tétrabutylammonium (2 g soit 6 mmol).

Après électrolyse (2,2 Faraday par mole de chlorure de benzyle), on dose par CPG sur une partie aliquote le chlorure de benzyle restant, le toluène qui est un sous-produit de réduction du chlorure de benzyle, et la benzylméthylcétone, d'une part sous forme libre et d'autre part sous forme de son acétate d'énol.

Après évaporation du DMF et hydrolyse du résidu par HCI dilué chaud, on isole la benzylméthylcétone par extraction à l'éther. La benzylméthylcétone pure a été identifiée par ses spectres IR et RMN et sa pureté a été vérifiée par CPG.

Les conditions opératoires d'électrolyse particulières à chaque exemple ainsi que les résultats obtenus sont regroupés dans le tableau 1.

### Exemple 8 - Synthèse de 4 tertiobutylphénylacétone de formule

à partir de 4 tertiobutylphénylchlorométhane et d'anhydride acétique.

Les conditions particulières à cet exemple sont les mêmes que celles de l'exemple 4 mais en remplaçant le chlorure de benzyle par le 4 tertiobutylphénylchlorométhane de formule

Après électrolyse (2,2 Faraday par mole de l'halogénure organique), on évapore le solvant puis on hydrolyse le résidu obtenu par HCI dilué chaud. On isole alors la 4 tertiobutylphénylacétone par extraction à l'éther puis distillation sous vide. La 4 tertiobutylphénylacétone pure ainsi isolée (rendement 73 % a été identifiée par ses spectres IR et RMN et sa pureté a été vérifiée par CPG.

### Exemple 9 - Synthèse de 3,4 diméthoxyphénylacétone de formule

à partir de 3,4 diméthoxyphénylchlorométhane et d'anhydride acétique.

Les conditions particulières à cet exemple sont les mêmes que celles de l'exemple 4 mais en remplaçant le chlorure de benzyle par le 3,4 diméthoxyphénylchlorométhane de formule

Après électrolyse (2,2 Faraday-par mole de l'halogénure organique), on évapore le solvant puis on hydrolyse le résidu obtenu par HCI dilué chaud. On isole alors la 3,4 diméthoxyphénylacétone par extraction à l'éther puis distillation sous vide.

La 3,4 diméthoxyphénylacétone pure ainsi isolée (rendement 25 %) a été identifiée par ses spectres IR et RMN et sa pureté a été vérifiée par CPG.

### Exemples 10 à 20

Selon le même mode opératoire que l'exemple 1 on prépare différentes cétones à partir d'halogénures et d'anhydrides indiqués dans le tableau Il. Les résultats et conditions opératoires de ces essais sont également regroupés dans ce tableau.

Pour les exemples 15 et 19 on obtient un mélange de cétones.

Pour les exemples 16 et 20 on obtient un mélange de cétone et d'ester, la cétone étant obtenue préférentiellement (ex. 16 : 95 % de cétone, 5 % d'ester; ex. 20 : 75 % de cétone et 25 % d'ester).

### Exemple 21 - Synthèse d'acide 4-oxo 6-méthyl 6-hepténoïque de formule

à partir de 35 mmol de 3-chloro 2-méthyl 1-propène (chlorure de méthallyle) et 35 mmol d'anhydrique succinique.

Le solvant est le DMF (30 cm³), l'anode est en zinc et la cathode en acier inoxydable. La température de réaction est de 20°C. L'électrolyte indifférent est l'iodure de tétrabutylammonium (2 10-² M).

- La solution contient également 1,5 mmol d'un catalyseur complexe organométallique d'un métal de transition, à savoir le complexe NiBr₂-2,2'bipyridyl encore appelé NiBr₂ (Bipyridine) ou NiBr_{Z}Bipy. Pour préparer ce catalyseur on ajoute 2 10-² mol de NiBr₂ et 2 10-² mol de 2,2'bipyridine dans 120 cm³ d'éthanol absolu. On agite 24 h à 20°C. NiBr₂Bipy précipite (précipité vert clair). On isole ce précipité par filtration, puis on le lave à l'acétone (20 à 25 cm³) puis on le sèche sous vide à 20°C. On récupère 1,8 10-² mol de NiBr₂Bipy (rendement 90 %).

- L'électrolyse est conduite sous une densité de courant sur la cathode de 2A/dm². Après passage d'une quantité de courant correspondant à 3 Faraday par mole d'halogénure, on arrête l'électrolyse. On évapore alors sous vide le DMF puis on hydrolyse le résidu à l'aide d'acide chlorhydrique dilué. On extrait alors le produit recherché à l'éther puis on lave la phase éthérée avec une solution aqueuse de soude. On acidifie ensuite la phase aqueuse (acide chlorhydrique) puis on extrait de nouveau à l'éther.

Après évaporation de l'éther on isole l'acide 4-oxo 6-méthyl 6-hepténoïque, identifié par ses spectres IR et RMN, avec un rendement de 30 % par rapport à l'halogénure de départ.

Les cétones obtenues par ce procédé sont notamment utiles comme produits de départ pour la fabrication de médicament ou de produits de parfumerie ou utiles dans le domaine phytosanitaire. Ainsi, à titre d'exemple, la phénylacétone sert à fabriquer des amphétamines, la trifluorométhylphénylacétone, la phénoxyphénylbutanone et la diméthoxyphénylacétone sont utilisées respectivement pour fabriquer le fenfluramine, le fénoprofène et le méthyldopa. En parfumerie et dans le domaine phytosanitaire, la tertiobutylphénylacétone sert à fabriquer le lilial.

## Revendications

1. Procédé d'électrosynthèse de cétones par réduction électrochimique d'halogénures organiques en présence de dérivés d'acides organiques dans une cellule d'électrolyse munie d'électrodes en milieu solvant organique contenant un électrolyte indifférent caractérisé en ce qu'on utilise une anode consommable en un métal choisi dans le groupe constitué par le magnésium, l'aluminium, le zinc et leurs alliages et en ce que les dérivés d'acides organiques sont des anhydrides d'acides organiques.

2. Procédé selon la revendication 1 caractérisé en ce que les halogénures organiques répondent à la formule générale RₜX dans laquelle X représente un halogène et R₁ représente une chaîne aliphatique ou cycloaliphatique, substituée ou non substituée, saturée ou non saturée.

3. Procédé selon la revendication 2 caractérisé en ce que R₁ représente une chaîne aliphatique substituée par au moins un groupement aromatique.

4. Procédé selon l'une quelconque des revendications précédentes caractérisé en ce que les anhydrides d'acides organiques répondent à la formule générale dans laquelle R₂ représente:
- une chaîne aliphatique ou cycloaliphatique, substituée ou non substituée, saturée ou non saturée,
- un groupement aryle, substitué ou non substitué,
- un hétérocycle aromatique, substitué ou non substitué, et R₃ représente:
- une chaîne aliphatique ou cycloaliphatique, substituée ou non substituée, saturée ou non saturée,
- un groupement aryle, substitué ou non substitue,
- un hétérocycle aromatique, substitué ou non substitué,
- un groupement -OR₄ dans lequel R₄ représente
^{*} une chaîne aliphatique ou cycloaliphatique, substituée ou non substituée, saturée ou non saturée,
^{*} un groupement aryle, substitué ou non substitué,
^{*} un hétérocycle aromatique, substitué ou non substitué
ou bien encore R₂ et R₃ forment au moins un cycle, substitué ou non substitue.

5. Procédé selon la revendication 4 caractérisé en ce que R₂ et R₃ sont identiques.

6. Procédé selon l'une quelconque des revendications 4 et 5 caractérisé en ce que R₂ et R₃ représentent une chaîne alkyle.

7. Procédé selon l'une quelconque des revendications précédentes caractérisé en ce que le solvant organique est le N,N-diméthylformamide (DMF).

8. Procédé selon l'une quelconque des revendications précédentes caractérisé en ce que la concentration en halogénures organiques est comprise entre 0,2 M et 2 M.

9. Procédé selon l'une quelconque des revendications précédentes caractérisé en ce que le rapport des concentrations dans le solvant organique entre l'anhydride d'acide organique et l'halogénure organique est compris entre 1 et 20.

10. Procédé selon l'une quelconque des revendications précédentes caractérisé en ce que la température d'électrolyse est comprise entre -20°C et +80°C, de préférence entre -10°C et 40° C.

11. Procédé selon l'une quelconque des revendications précédentes caractérisé en ce que la densité de courant sur la cathode est comprise entre 0,1 A/dm² et 10 A/dm^{2.}

12. Procédé selon l'une quelconque des revendications précédentes caractérisé en ce que l'électrolyse est conduite à intensité constante.

13. Procédé selon l'une quelconque des revendications précédentes caractérisé en ce que la concentration en électrolyte indifférent est comprise entre 0,01 M et 0,5 M.

14. Procédé selon l'une quelconque des revendications précédentes caractérisé en ce que l'électrolyse est conduite en présence d'un complexe organométallique d'un métal de transition.

15. Procédé selon la revendication 14 caractérisé en ce que le complexe est NiBr₂(Bipyridine).

## Patentansprüche

1. Verfahren zur Elektrosynthese von Ketonen durch elektrochemische Reduktion von organischen Halogeniden in Gegenwart von organischen Säurederivaten in einer mit Elektroden ausgerüsteten Elektrolysezelle in einem organischen Lösungsmittel-Medium, das einen indifferenten Elektrolyten enthält,
dadurch gekennzeichnet,
daß eine sich verbrauchende Anode aus einem Metall, ausgewählt unter Magnesium, Aluminium, Zink und ihren Legierungen, und organische Säureanhydride als organische Säurederivate verwendet werden.

2. Verfahren nach Anspruch 1,
gekennzeichnet durch
Verwendung von organischen Halogeniden der allgemeinen Formel
RₜX, in der
X Halogen und
R₁ eine gegebenenfalls substituierte, gesättigte oder nicht gesättigte, aliphatische oder zykloaliphatische Kette ist.

3. Verfahren nach Anspruch 2,
dadurch gekennzeichnet,
daß R₁ eine mit einem aromatischen Rest substituierte aliphatische Kette ist.

4. Verfahren nach einem der vorstehenden Ansprüche,
gekennzeichnet durch
Verwendung von organischen Säureanhydriden der allgemeinen Formel in der R₂ bedeutet:
- eine gegebenenfalls substituierte, gesättigte oder nicht gesättigte aliphatische oder zykloaliphatische Kette,
- einen gegebenenfalls substituierten Arylrest,
- einen gegebenenfalls substituierten aromatischen heterozyklischen Rest,
und R₃ bedeutet:
- eine gegebenenfalls substituierte, gesättigte oder nicht gesättigte aliphatische oder zykloaliphatische Kette,
- einen gegebenenfalls substituierten Arylrest,
- einen gegebenenfalls substituierten aromatischen heterozyklischen Rest,
- eine Gruppe -OR₄, in der R₄ bedeutet:
* eine gegebenenfalls substituierte, gesättigte oder nicht gesättigte aliphatische oder zykloaliphatische Kette,
* einen gegebenenfalls substituierten Arylrest,
^{*} einen gegebenenfalls substituierten aromatischen heterozyklischen Rest,
oder in der R₂ und R₃ mindestens einen gegebenenfalls substituierten Ring bilden.

5. Verfahren nach Anspruch 4,
dadurch gekennzeichnet,
daß R₂ und R₃ gleich sind.

6. Verfahren nach einem der Ansprüche 4 oder 5,
dadurch gekennzeichnet,
daß R₂ und R₃ eine Alkylkette darstellen.

7. Verfahren nach einem der vorstehenden Ansprüche,
gekennzeichnet durch
Verwendung N,N-Dimethylformamid (DMF) als organisches Lösungsmittel.

8. Verfahren nach einem der vorstehenden Ansprüche,
gekennzeichnet durch
Verwendung der organischen Halogenide in einer Konzentration von 0,2 bis 2 Mol/I.

9. Verfahren nach einem der vorstehenden Ansprüche,
dadurch gekennzeichnet,
daß das Konzentrationsverhältnis von organischem Säureanhydrid zu organischem Halogenid in dem organischen Lösungsmittel von 1 bis 20 beträgt.

10. Verfahren nach einem der vorstehenden Ansprüche,
dadurch gekennzeichnet,
daß die Elektrolyse bei einer Temperatur von -20°C bis +80°C und vorzugsweise von -10°C bis +40' C durchgeführt wird.

11. Verfahren nach einem der vorstehenden Ansprüche,
dadurch gekennzeichnet,
daß die Elektrolyse bei einer Stromdichte an der Kathode von 0,1 bis 10 A/dm² durchgeführt wird.

12. Verfahren nach einem der vorstehenden Ansprüche,
dadurch gekennzeichnet,
daß die Elektrolyse bei konstanter Stromstärke durchgeführt wird.

13. Verfahren nach einem der vorstehenden Ansprüche,
dadurch gekennzeichnet,
daß eine Konzentration an indifferentem Elektrolyten von 0,01 bis 0,5 Mol/1 eingesetzt wird.

14. Verfahren nach einem der vorstehenden Ansprüche,
dadurch gekennzeichnet,
daß die Elektrolyse in Gegenwart eines metallorganischen Komplexes eines Übergangsmetalls durchgeführt wird.

15. Verfahren nach Anspruch 14,
dadurch gekennzeichnet,
daß als Komplex NiBr₂ (Bipyridin) eingesetzt wird.

## Claims

1. Process for electrosynthesis of ketones by electrochemical reduction of organic halides in the presence of organic acid derivatives in an electrolysis cell equipped with electrodes in an organic solvent medium containing a supporting electrolyte, characterized in that a sacrificial anode made of a metal chosen from the group consisting of magnesium, aluminium, zinc and alloys thereof is employed and in that the organic acid derivatives are anhydrides of organic acids.

2. Process according to Claim 1, characterized in that the organic halides correspond to the general formula RₗX in which X denotes a halogen and R₁ denotes a saturated or unsaturated, substituted or unsubstituted, aliphatic or cycloaliphatic chain.

3. Process according to Claim 2, characterized in that R₁ denotes an aliphatic chain substituted by at least one aromatic group.

4. Process according to any one of the preceding Claims, characterized in that the anhydrides of organic acids correspond to the general formula in which R₂ denotes:
- a saturated or unsaturated, substituted or unsubstituted, aliphatic or cycloaliphatic chain,
- a substituted or unsubstituted aryl group,
- a substituted or unsubstituted aromatic heterocyclic ring, and R₃ denotes:
- a saturated or unsaturated, substituted or unsubstituted, aliphatic or cycloaliphatic chain,
- a substituted or unsubstituted aryl group,
- a substituted or unsubstituted aromatic heterocyclic ring
- a group -OR₄ in which R₄ denotes:
a saturated or unsaturated, substituted or unsubstituted, aliphatic or cycloaliphatic chain,
a substituted or unsubstituted aryl group,
a substituted or unsubstituted aromatic heterocyclic ring
or else R₂ and R₃ form at least one substituted or unsubstituted ring.

5. Process according to Claim 4, characterized in that R₂ and R₃ are identical.

6. Process according to either of Claims 4 and 5, characterized in that R₂ and R₃ denote an alkyl chain.

7. Process according to any one of the preceding Claims, characterized in that the organic solvent is N,N-dimethylformamide (DMF).

8. Process according to any one of the preceding Claims characterized in that the concentration of organic halides is between 0.2 M and 2 M.

9. Process according to any one of the preceding Claims, characterized in that the ratio of the concentrations of the anhydride of an organic acid and the organic halide in the organic solvent is between 1 and 20.

10. Process according to any one of the preceding Claims, characterized in that the temperature of electrolysis is between -20°C and +80°C, preferably between -10°C and 40°C.

11. Process according to any one of the preceding Claims, characterized in that the cathode current density is between 0.1 A/dm² and 10 A/dm².

12. Process according to any one of the preceding Claims, characterized in that the electrolysis is conducted at constant intensity.

13. Process according to any one of the preceding Claims, characterized in that the concentration of supporting electrolyte is between 0.01 M and 0.5 M.

14. Process according to any one of the preceding Claims, characterized in that the electrolys is is conducted in the presence of an organometallic complex of a transition metal.

15. Process according to Claim 14, characterized in that the complex is NiBr₂(bipyridine).
